# EUROPÄISCHE PATENTSCHRIFT

(11) **EP 0 659 585 B1**
(45) Veröffentlichungstag und Bekanntmachung des Hinweises auf die Patenterteilung: **11.08.1999**
(21) Anmeldenummer: 94116700.9
(22) Anmeldetag: 22.10.1994
(51) Int. Cl.: B41N 10/02, B41F 13/193

(54) **Gummituch mit variierendem Profil**
Printing blanket with non-uniform profile
Blanchet d'impression à profil non-uniforme

(30) Priorität: 21.12.1993 US 170956
(43) Veröffentlichungstag der Anmeldung: 28.06.1995
(73) Patentinhaber: Heidelberger Druckmaschinen Aktiengesellschaft, 69115 Heidelberg (DE)
(72) Erfinder: Vrotacoe, James B., Rochester, NH 03867 (US); Gagne, Daniel Paul, South Berwick, ME 03908 (US); Hammond, Charles Reif, Durham, NH 03824 (US)
(74) Vertreter: Fey, Hans-Jürgen

(56) Entgegenhaltungen:
- EP-A- 0 194 616
- CH-A- 355 786
- DE-A- 3 114 580
- FR-A- 2 157 464
- FR-A- 2 550 730
- US-A- 4 378 737
- PATENT ABSTRACTS OF JAPAN vol. 17, no. 430 (M-1460) 10. August 1993 & JP-A-05 092 541 (S P KIZAI K.K.) 16. April 1993
- STIEBNER, E. D.: "Bruckmann's Handbuch der Drucktechnik, 3. Auflage, Seite 180" 1981, , BRUCKMANN, MüNCHEN

## Beschreibung

Die vorliegende Erfindung wurde zur Lösung von Problemen geschaffen, die beim Drucken, insbesondere beim Offsetdrucken immer wieder in Erscheinung treten.

Bei der Betätigung einer Offsetdruckmaschinen wird in einem Druckwerk durch einen auf einen Gummituchzylinder gespanntes Gummituch ein Farbmuster auf Bogenmaterial aufgebracht. Das Muster wird von einem Plattenzylinder auf das Gummituch übertragen. Für das Farbdrucken werden beim lithographischen Drucken gewöhnlich vier solcher Gummitücher und Zylinder in vier Druckwerken betätigt, nämlich jeweils ein Gummituch/Zylinderpaar für jede zu druckende Farbe und eines für Schwarz. Die Farbbilder entstehen durch das Übereinanderdrucken der vier Muster. Um von den durch die vier individuellen Gummitücher aufgebrachten Bilder ein gutes Druckbild zu erhalten, müssen die in den einzelnen Druckwerken durch das jeweilige Gummituch geformten Bilder mit Bezug zueinander passergenau sein.

DE 31 14 580 A1 bezieht sich auf eine Vorrichtung zum ungleichmäßigen Spannen des Gummituches auf den Zylinder einer Offsetdruckmaschine. Die Klemmeinrichtungen zur Fixierung des Gummituchendes aufweisende, drehbare Gummituchspindel weist in dem mittleren Bereich einen kleineren Durchmesser als an den Randbereichen auf. Durch diese in Achsrichtung gesehene konkave Ausbildung der Gummituchspannspindel wird erreicht, daß beim Spannen des Gurnmituches auf dem Zylinder einer Offsetdruckmaschine, das Gummituch an den Randbereichen um ein größeres Maß als in den mittleren Bereich gelenkt wird. Dadurch ist eine Kompensation der Zylinderdurchbiegung möglich, so daß der Liniendruck zwischen Gummizylinder und einem zu bedruckenden Träger über den gesamten Bereich annähernd gleich ist.

CH-A-355 786 offenbart eine Maschine zum Bedrucken von Papier und anderen Stoffen in Bahnen mittels Tiefdruckwalzen. Mindestens eine der Tiefdruckwalzen ist mit wenigstens einer Verjüngung gegen die Walzenenden hin versehen. Auch kann der Walzenkern gegen beide Walzenenden eine Verjüngung aufweisen. Ferner wird offenbart, auf dem zylindrischen Walzenkern mindestens eine Zwischenschicht aus gegenüber Gummi weniger elastischem Material derart aufzubringen, daß gegen die Walzenenden eine Verjüngung gebildet ist und darunter ein Gummimantel angebracht wird.

Schließlich ist aus FR-A-2 157 464 ein Druckwerk für Rotationsdruckmaschinen bekannt geworden, welches einen Plattenzylinder, einen Gummituchzylinder sowie einen Druckzylinder umfaßt. Der radiale Abstand zwischen der Oberfläche mindestens eines Zylinders und seiner Rotationsachse nimmt progressiv ab, in Rotationsrichtung ungefährt von Druckanfang bis Druckende.

Praktisch alles was eine Deformation der Geometrie der bildtragenden Bahn (gewöhnlich Papier) bewirkt, die unvorhergesehen ist und nicht automatisch korrigiert werden kann, verursacht eine ungenaue Registerhaltigkeit der Bilder. Je weniger genau die Registerhaltigkeit der Bilder ist, desto verschwommener wird das zusammengesetzte Bild erscheinen.

Eine Ursache der Deformation ist die Neigung der Bahn, beim Lauf durch die Druckwerke Feuchtigkeit anzunehmen. Die Quelle dieser Feuchtigkeit ist das der Druckplatte zugeführte Feuchtmittel, welches zur Abdeckung jener Teile der Platte verwendet wird, auf welchem man keine Farbe wünscht, d. h. diese werden hydrophob. Es kann sein, daß die Bahn soviel Feuchtigkeit aufnimmt, daß Breitdrucken" in Erscheinung tritt, was eine seitliche Dehnung der Bahn bedeutet. Da dieses Phänomen der Dehnung in jedem einzelnen Druckwerk auftreten und sich von Druckwerk zu Druckwerk zusehends verschlimmern kann, wird dadurch die Geometrie der Bahn verformt, und die Bahn wird bei ihrem Lauf durch die Druckmaschine in zunehmenden Maße breiter. Diese seitliche Deformation führt zu der oben erwähnten ungenauen Registerhaltigkeit der Bilder.

Eine herkömmliche Lösung für diese Problem ist es, eine ausgleichende Formation in der Bahn zu erzeugen, bevor diese an dem Gummituch in dem Druckwerk ankommt. Zu diesem Zweck sind sogenannte Bildregler" eingesetzt worden. Die Bildregler sind rotierende Rädchen, die breitenmindernde Furchen in die Bahn pressen, bevor diese in das Druckwerk einläuft. Nachdem also die Bahn sich aufgrund der Feuchtigkeitsaufnahme in der Breite gedehnt hat, wird diese Dehnung durch die von den Bildregler-Rädchen bewirkte Verengung kompensiert und somit die Registerhaltigkeit begünstigt. Das Bildregler-Rädchen kann als eine Lösung für eine ganz spezielle Art der Deformation, die unterhalb der Druckwerke vorkommt, angesehen werden.

Eine andere, häufig vorkommende Art der Bahndeformation ist die Faltenbildung in der Bahn im lithographischen Druckprozeß. Somit ist diese Art der Deformation viel Beachtung geschenkt worden.

Die Ursachen der Faltenbildung sind verschiedene, z. B. Schwingungen und mechanische Fehlausrichtungen sowie Unbeständigkeiten in der Produktion der Bahn selbst. Eine Lösung zu dem Problem der Faltenbildung besteht in dem Versuch, diese zu beseitigen, nachdem sich diese gebildet hat. Es wird z. B. oft eine konkave Breitstreckwalze eingesetzt, um die faltige Bahn seitlich glattzustreichen. Die Bahn ist normalerweise um eine unbiegsame Stählwalze mit einem Krümmungsgrad von ca. 90-180° und einem konkaven Profil gewunden. Die Bewegung der Bahn auf einer konkaven Stahlwalze dieser Größe bewirkt eine seitliche Dehnung der Bahn. Eine Variante zu der konkaven Breitstreckwalze ist eine zylindrische Walze, die um eine gebogene Drehachse rotiert wird. Unglücklicherweise kann eine Breitstreckwalze nicht zwischen den Druckwerken angeordnet werden, da der Lauf einer auch nur teilweise eingefärbten Bahn über einen Teil einer gebogenen Walze ein Verschmieren des Druckbildes verursachen würde. Gleichermaßen ist es unpraktisch, ein Bildregler-Rädchen unterhalb eines Druckwerkes anzuwenden, da auch dieses die Farbe auf der Bahn verschmieren würde, wenn dessen Anwendung nicht auf einem umfänglichen Nicht-Druck-Bereich beschrankt wird. Somit sind sich Breitstreckwalzen und Bildregler-Rädchen ähnlich, indem beide auf ein jeweils eigenes spezifisches Problem oberhalb des Druckwerkes gerichtet und damit auf dieses beschränkt sind.

Ansonsten zeigt keiner dieser Lösungswege wirklich auf, was im Druckwerk selbst geschieht, wo sich häufig die Faltenbildung ereignet. Entweder wird das Entstehen einer Deformation vorhergesehen und versucht, eine Gegenmaßnahme für das Breitdrucken zu bieten, (z. B. das Bildregler-Rädchen) oder es wird versucht, das Problem der Faltenbildung zu beheben nachdem es in Erscheinung getreten ist, aber bevor die Bahn an den Druckwerken ankommt (z. B. durch die Breitstreckwalze).

Es können sich im Druckspalt des Gummituchzylinders Falten bilden, wenn sich die Bahn über den Gummituchzylinder mit einem entlang dessen Druckspalt herrschenden unregelmäßigen Geschwindigkeitsprofil bewegt. Infolge der geometrischen Deformation, die die Bahn erfährt, wenn sie sich über einen Zylinder und ein Gummituch bewegt, welche jeweils etwas verformbar sind, variiert die effektive Geschwindigkeit der Bahn entlang der linearen Erstreckung des Druckspaltes des Gummituchzylinders, mit welchem diese bewegt wird. Zum Beispiel kann der Effekt einer Zylinderbiegung und/oder Gummituchsteife und/oder -elastizität sein, daß die sich durch den Druckspalt bewegende Bahn ein variierendes Geschwindigkeitsprofil erlangt, wobei die Mitte der Bahn sich schneller bewegt als die Außenseiten der Bahn, was zu Faltenbildung führt. Dies ist ein Beispiel eines Problems, das sich in einem Druckwerk ergibt und am besten in dem Druckwerk selbst gelöst werden sollte, ohne das Druckbild zu verschmieren.

Daher liegt der vorliegenden Erfindung die Aufgabe zugrunde, das Problem der Faltenbildung innerhalb des Druckwerkes am Gummituchzylinder derart zu lösen, so daß diese Lösung auch in jedem anderen Druckwerk anwendbar ist, um so eine genauere Registerhaltigkeit der Bilder von Druckwerk zu Druckwerk zu gewährleisten.

Die Aufgabe wird durch die Merkmale der Patentansprüche 1 und 7 gelöst.

Die erfindungsgemäße Lösung mit einem mehrschichtigen Aufbau eines Gummituches von nahtloser zylindrischer Form, mit geeigneter Profilierung führt zur Verhinderung der angesprochenen Faltbildung oder alternativ zur Glättung schon bestehender Falten in der Materialbahn. Durch das Variieren der Materialeigenschaften in axialer Richtung kann im Druckspalt ein gleichmäßiges Geschwindigkeitsprofil erzeugt werden, welches einen korrigierenden Effekt auf die Bahn hat. Durch eine Überkompensierung des Geschwindigkeitsprofiles lassen sich im Druckspalt laterale Kräfte auf die Bahn erzeugen, wodurch ein Breitstreckeffekt erzielbar ist. Solch eine Ausführung ist der Breitstreckwalzentechnologie überlegen, da sie in dem Druckwerk selbst angewandt werden kann, wo Breitstreckwalzen als solche aus den oben genannten Gründen nicht eingesetzt werden können.

In weiterer Ausgestaltung des der Erfindung zugrundeliegenden Gedankens besteht das Gummituch aus einem Materialgemisch. Eine in axialer Richtung des Gummituchs variierende Materialeigenschaft, beispielsweise ist die Kompressibilität, die über dessen Breite variieren kann. Die Materialeigenschaft kann ferner die Steifigkeit sein. Die Außenfläche des Gummituches ist flach, wobei das Gummituch ein Elastomer enthält.

Das erfindungsgemäße Gummituch ist in einem Druckwerk für das Offsetdruckverfahren mit nachfolgenden Merkmalen verwendbar, welches einen um seinen Drehachse rotierbaren Gummituchzylinder aufweist, ferner ein auf dem Gummituchzylinder gelagertes Gummituch zum Übertragen eines Farbmusters auf eine Materialbahn, einen rotierbaren Plattenzylinder mit einer Platte, welches ein zu druckendes Bild trägt und wovon das Farbmuster auf das Gummituch übertragen wird, wobei die Druckplatte und das Gummituch an dem zwischen diesen gebildeten Druckspalt in Rollkontakt stehen und mit einer Antriebseinheit zum Rotieren des Plattenzylinders und des Gummituchzylinders sowie einem Farbwerk zum Zuführen von Farbe auf den Plattenzylinder, wobei das Gummituch eine Innenfläche aufweist dergestalt, daß sie mit der Außenfläche des Gummituchzylinders in Eingriff steht und wobei das Gummituch einen mehrschichtigen Aufbau mit einer Schicht B aus einem elastischen verformbaren Material mit einer Schicht, die eine Druckfläche ist, aufweist von nahtloser zylindrischer Konstruktion ist und dergestalt beschaffen ist, daß in axialer Richtung seine Materialeigenschaft derart variiert, daß ein gleichmäßiges Geschwindigkeitsprofil entlang dem Druckspalt erlangt wird.

Weitere Merkmale und Vorteile der vorliegenden Erfindung werden durch die folgende Beschreibung in Zusammenhang mit den beigefügten nachstehend erläuterten Zeichnungen weiter verdeutlicht.

Es zeigt:
- Fig. 1: eine schematische Darstellung einer Offsetdruckmaschine,
- Fig. 2: eine vergrößerte fragmentarische Ansicht eines Teil eines Gummituches, der als Teil der Erfindung gelten kann,
- Fig. 3: eine Draufsicht auf ein Gummituch mit einer konstanten Dicke, die in Bezug auf eine Materialeigenschaft in Abhängigkeit der axialen Position variiert.

Die vorliegende Erfindung kann in einer Anzahl verschiedener Ausführung verwirklicht sein und in verschiedenen Offsetdruckmaschinen angewandt werden. Beispielsweise ist die vorliegende Erfindung in den beigefügten Zeichnungen als auf eine lithographische Offset-Schön- und Widerdruckmaschine 10 angewandt dargestellt.

Die lithographische Druckmaschine 10 druckt auf beide Seiten einer Materialbahn 12 und umfaßt identische obere und untere Gummituchzylinder 14 und 16. Die sich auf den Gummituchzylindern 14, 16 befindlichen Gummitüchern 18 und 20 übertragen Farbmuster auf beide Seiten der Bahn 12. Ein oberer und ein unterer Plattenzylinder 22 und 24 tragen Druckplatten, die sich an den Druckspalten 26 und 28 im Rollkontakt mit den Gummitüchern 18, 20 befinden. In den Druckspalten 26, 28 werden Farbmuster von den Druckplatten auf den Plattenzylindern 22, 24 auf die Gummitücher 18, 20 übertragen. Diese Farbmuster werden wiederum von den Gummituchern 18, 20 auf beide Seiten der Bahn 12 übertragen.

Die Druckmaschine umfaßt ein oberes und unteres Feuchtwerk 30, 32, von welchen Feuchtmittel auf die Druckplatten auf den Plattenzylindern 22, 24 zugeführt wird. Desweiteren wird von einem oberen und unteren Farbwerk 34, 36 Farbe auf die Druckplatten auf dem Plattenzylindern 22, 24 zugeführt. Eine in Fig. 1 schematisch gezeigte Antriebseinheit 38 rotiert die Gummituchzylinder 14, 16 und die Plattenzylinder 22, 24 mit der gleichen Oberflächengeschwindigkeit. Die Antriebseinheit 38 liefert auch die Kraft für den Antrieb der Feuchtwerke 30 und 32 und der Farbwerke 34 und 36. Es ist denkbar, daß die Druckmaschine 10 eine andere als die hierin dargestellte Konstruktion haben könnte. Beispielsweise könnte die Druckmaschine 10 so konstruiert sein, daß sie nur auf einer Seite der Bahn 12 druckt.

Das Gummituch selbst ist vorzugsweise aus gummiartigem Material hergestellt, nämlich Nitril®, und es kann mit Gewebefasern verstärkt sein. Die Konstruktion und Komposition eines Gummituches ist in der US-Patentanmeldung Nr. 07/699,668 und auch in den US-Patenten Nr. 3,700,541 (Shrimpton), Nr. 4,303,721 (Rodriguez) und Nr. 4,042,743 (Larson) ausführlich beschrieben.

Zusammenfassend ist das in Fig. 2 illustrierte Gummituch 18 eine Zusammensetzung von Schichten A, B, C und D. Die Schicht A ist eine verstärkende Schicht, bestehend aus elastischen Textilfasern 1, e. g. Rayonfäden®, die zum Teil in die Oberfläche einer elastischen Polymerkomposition 2 zum Beispiel einer Mischung von Nitril-Kautschuk und Polypropylen oder Nylon® eingebettet sind.

Die Schicht B ist eine kompressible Schicht, bestehend aus einem elastischen mikrozellularen Polymer, z. B. einem mikrozellularen Nitril-Kautschuk, der in der Form eingelagerter hohler Mikroporen gleichmäßig verteilte Mikrozellen enthält.

Die Schicht C ist eine Textilschicht 3, bestehend aus einem Material mit ca. 40 Kettenfäden pro cm, die mit einer Polymerkomposition 4 imprägniert sind, wobei die Polymerkomposition die gleiche sein kann wie die Druckfläche, z. B. eine Nitril-Kautschukkomposition.

Die Schicht D ist eine Druckfläche in der Form eines Furniers aus einem lösungsmittelbeständigen Elastotmer, z. B. einer Nitril-Kautschukkomposition.

Die obige Beschreibung der Konstruktion eines Gummtituches ist nur darstellerisch zu betrachten und bedeutet keine Beschränkung der auf diese Erfindung anwendbaren Gummituchkonstruktionen. Es könnten z. B. die in dem obenerwähnten Stand der Technik beschriebenen Gummituchkonstruktionen bei der vorliegenden Erfindung effektiv verwendet werden.

Fig. 3 stellt ein Gummituch dar, dessen Profil 19' nicht in seiner Dicke, jedoch in seiner Steifigkeit, Kompressibilität oder seinem Reibungswert variiert. Es kann beispielsweise mit einem Profil, das an den Enden des Gummituches steifer als in der Mitte ist, ein korrigierbares Geschwindigkeitsprofil entlang dem Druckspalt erlangt werden.

Im allgemeinen hängt die Geschwindigkeit entlang der Walze ab von dem effektiven Radius, der entsprechend der Biegung der Zylinderwalze und auch entsprechend der Kompressibilität oder Steifigkeit der Walzenfläche variiert. Somit kann die Kompressibilität oder Steifigkeit variiert werden, um den effektiven Radius der Zylinderwalze zu variieren. Bei sorgfältiger Wahl des Gummituchprofiles erhält man ein Gummituch 18, 20, das im Gebrauch eine gleichmäßige Oberflächengeschwindigkeit entlang dem Druckspalt 26, 28, durch welchen die Bahn läuft, aufweist und die Faltenbildung in der Bahn aufgrund de variierenden Geschwindigkeitsprofiles verhindert.

### BEZUGSZEICHENLISTE

- 10: Offset-Schön- und Widerdruckmaschine
- 12: Materialbahn
- 14: oberer Gummituchzylinder
- 16: unterer Gummituchzylinder
- 18': konkaves Gummituchzylinderprofil
- 18: Gummituch
- 19: konkaves Gummituchprofil
- 19': Gummituchprofil
- 19'': konvexes Gummituchprofil
- 20: Gummituch
- 22: oberer Plattenzylinder
- 24: unterer Plattenzylinder
- 26: Druckspalt
- 28: Druckspalt
- 30: oberes Feuchtwerk
- 32: unteres Feuchtwerk
- 34: oberes Farbwerk
- 36: unteres Farbwerk
- 38: Antriebseinheit
- A: Gummituchschicht - verstärkend
- A-1: Textilfasern
- A-2: elastische Polymerkomposition
- B: Gummituchschicht - kompressibel
- C: Gummituchschicht
- C-3: Textilschicht
- C-4: Polymerkomposition
- D: Gummituch-Druckfläche - lösungsmittelbeständiges Elastomer

## Patentansprüche

1. Gummituch für das Offset - Druckverfahren, wobei das Gummituch (18, 20) einen mehrschichtigen Aufbau (A, B, C, D) mit einer Schicht (B) aus einem elastischen, verformbaren Material und einer Schicht (D), die eine Druckfläche ist, aufweist, von nahtloser, zylindrischer Konstruktion ist, und dergestalt ist, daß in axialer Richtung seine Materialeigenschaft derart variiert, daß im Druck ein gleichmäßiges Geschwindigkeitsprofil entlang einem Druckspalt erlangt werden kann.

2. Gummituch gemäß Anspruch 1,
**dadurch gekennzeichnet,**
daß das Gummituch aus einem Materialgemisch besteht.

3. Gummituch gemäß Anspruch 1,
**dadurch gekennzeichnet,**
daß die Materialeigenschaft die Kompressibilität ist.

4. Gummituch gemäß Anspruch 1,
**dadurch gekennzeichnet,**
daß die Materialeigenschaft die Steifigkeit ist.

5. Gummituch gemäß Anspruch 1,
**dadurch gekennzeichnet,**
daß die Außenfläche des Gummituches flach ist.

6. Gummituch gemäß Anspruch 1,
**dadurch gekennzeichnet,**
daß das Gummituch (18, 20) ein Elastomer enthält.

7. Druckwerk für das Offset - Druckverfahren mit nachfolgenden Merkmalen:
- mit einem rotierbaren Gummituchzylinder (14, 16) mit einer Drehachse,
- mit einem auf dem Gummituchzylinder (14,16) gelagerten Gummituch (18, 20) zum Übertragen eines Farbmusters auf eine Materialbahn (12),
- mit einem rotierbaren Plattenzylinder (22, 24) mit einer Platte, welche ein zu druckendes Bild trägt und wovon das Farbmuster auf das Gummituch (18, 20) übertragen wird, wobei die Druckplatte und das Gummituch an dem zwischen diesen gebildeten Druckspalt (26, 28) in Rollkontakt stehen, und
- mit einer Antriebseinheit zum Rotieren des Plattenzylinders (22, 24) und des Gummituchzylinders (14, 16) und ein Farbwerk (34, 36) zum Zuführen von Farbe auf den Plattenzylinder (22, 24), wobei das Gummituch eine Innenfläche aufweist dergestalt, daß sie mit der Außenfläche des Gummituchzylinders (14, 16) in Eingriff steht, und wobei das Gummituch einen mehrschichtigen Aufbau (a, b, c, d) mit einer Schicht (B) aus einem elastischen, verformbaren Material und einer Schicht (D), die eine Druckfläche ist, aufweist, von nahtloser, zylindrischer Konstruktion ist, und dergestalt ist, daß in axialer Richtung seine Materialeigenschaft derart variiert, daß ein gleichmäßiges Geschwindigkeitsprofil entlang dem Druckspalt (26, 28) erlangt wird.

8. Druckwerk gemäß Anspruch 7,
**dadurch gekennzeichnet,**
daß die Materialeigenschaft die Steifigkeit ist.

9. Druckwerk gemäß Anspruch 7,
**dadurch gekennzeichnet,**
daß die Materialeigenschaft die Kompressibilität ist.

## Claims

1. Rubber blanket for the offset printing process, the rubber blanket (18, 20) having a multilayer structure (A, B, C, D) with a layer B of an elastic, deformable material and a layer (D) which is a printing surface, being of a seamless, cylindrical design and being such that its material property varies in the axial direction in such a way that, during printing, a uniform speed profile along a press nip can be achieved.

2. Rubber blanket according to Claim 1, characterized in that the rubber blanket is composed of a mixture of materials.

3. Rubber blanket according to Claim 1, characterized in that the material property is the compressibility.

4. Rubber blanket according to Claim 1, characterized in that the material property is the stiffness.

5. Rubber blanket according to Claim 1, characterized in that the outer surface of the rubber blanket is flat.

6. Rubber blanket according to Claim 1, characterized in that the rubber blanket (18, 20) contains an elastomer.

7. Printing unit for the offset printing process, having the following features:
- having a rotatable blanket cylinder (14, 16) with an axle,
- having a rubber blanket (18, 20) which is mounted on the blanket cylinder (14, 16) to transfer a pattern of ink to a material web (12),
- having a rotatable plate cylinder (22, 24) with a plate which carries an image to be printed and from which the pattern of ink is transferred to the rubber blanket (18, 20), the printing plate and the rubber blanket being in rolling contact at the press nip (26, 28) formed between them, and
- having a drive unit to rotate the plate cylinder (22, 24) and the blanket cylinder (14, 16), and an inking unit (34, 36) to feed ink to the plate cylinder (22, 24), the rubber blanket having an inner surface such that it engages with the outer surface of the blanket cylinder (14, 16), and the rubber blanket having a multilayer structure (A, B, C, D) with a layer (B) of an elastic, deformable material and a layer (D) which is a printing surface, being of a seamless, cylindrical design and being such that its material property varies in the axial direction in such a way that a uniform speed profile along the press nip (26, 28) is achieved.

8. Printing unit according to Claim 7, characterized in that the material property is the stiffness.

9. Printing unit according to Claim 7, characterized in that the material property is the compressibility.

## Revendications

1. Blanchet destiné au procédé d'impression offset, le blanchet (18, 20) ayant une structure à plusieurs couches (A, B, C, D) comprenant une couche (B) en matière élastique déformable et une couche (D) qui est une surface d'impression, étant d'un mode d'exécution cylindrique sans joint et étant de constitution telle que sa caractéristique de matière varie en direction axiale de façon qu'au cours de l'impression un profil régulier de vitesse puisse être obtenu le long d'un interstice d'impression.

2. Blanchet selon la revendication 1,
caractérisé
en ce que le blanchet consiste en un mélange de matières.

3. Blanchet selon la revendication 1,
caractérisé
en ce que la caractéristique de matière est la compressibilité.

4. Blanchet selon la revendication 1,
caractérisé
en ce que la caractéristique de matière est la rigidité.

5. Blanchet selon la revendication 1,
caractérisé
en ce que la surface extérieure du blanchet est unie.

6. Blanchet selon la revendication 1,
caractérisé
en ce que le blanchet (18, 20) contient un élastomère.

7. Groupe d'impression destiné au procédé d'impression offset, ayant les particularités suivantes :
◆ il comprend un cylindre rotatif de blanchet (14, 16) comportant un axe de rotation,
◆ il comprend un blanchet (18, 20) monté sur le cylindre de blanchet (14, 16) et destiné au transfert d'un motif d'encrage sur une bande de matière (12),
◆ il comprend un cylindre porte-plaque rotatif (22, 24) équipé d'une plaque qui porte une image à imprimer et dont le motif d'encrage est transféré au blanchet (18, 20), la plaque d'impression et le blanchet étant en contact de roulement le long de l'interstice d'impression (26, 28) qui est formé entre eux, et
◆ il comprend un groupe de commande destiné à faire tourner le cylindre porte-plaque (22, 24) et le cylindre de blanchet (14, 16), ainsi qu'un mécanisme d'impression (34, 36) destiné à amener de l'encre au cylindre porte-plaque (22, 24), le blanchet comportant une surface intérieure de constitution telle qu'elle soit en prise avec la surface extérieure du cylindre de blanchet (14, 16) et le blanchet ayant une structure en plusieurs couches (a, b, c, d) comprenant une couche (B) en matière déformable élastique et une couche (D) qui est une surface d'impression, étant d'un mode d'exécution cylindrique sans joint et étant d'une constitution telle que sa caractéristique de matière varie en direction axiale de manière qu'un profil régulier de vitesse soit obtenu le long de l'interstice d'impression (26, 28).

8. Groupe d'impression selon la revendication 7,
caractérisé
en ce que la caractéristique de matière est la rigidité.

9. Groupe d'impression selon la revendication 7,
caractérisé
en ce que la caractéristique de matière est la compressibilité.
